# EUROPÄISCHE PATENTSCHRIFT

(11) **EP 1 102 636 B1**
(45) Veröffentlichungstag und Bekanntmachung des Hinweises auf die Patenterteilung: **26.06.2002**
(21) Anmeldenummer: 99950479.8
(22) Anmeldetag: 02.08.1999
(51) Int. Cl.: B02C 13/288, B02C 13/282

(54) **VERFAHREN ZUM BETREIBEN DES LUFTKREISLAUFS UND ZUM FÖRDERN DES GUTSTROMS IM GEHÄUSE EINES HAMMERBRECHERS**
METHOD FOR OPERATING THE AIR CIRCUIT AND CONVEYING STOCK FLOW IN THE CASING OF A HAMMER MILL
PROCEDE PERMETTANT DE FAIRE FONCTIONNER LE CIRCUIT D'AIR ET DE TRANSPORTER LE FLUX DE PRODUITS DANS LE BOITIER D'UN CONCASSEUR A MARTEAUX ARTICULES

(30) Priorität: 07.08.1998 DE 19835796
(43) Veröffentlichungstag der Anmeldung: 30.05.2001
(73) Patentinhaber: Svedala Lindemann GmbH, 40231 Düsseldorf (DE)
(72) Erfinder: ADOLPH, Manfred, D-40764 Langenfeld (DE); KÖHL, Erich, D-40667 Meerbusch (DE); SOMMERFELD, Heike, D-41540 Dormagen (DE)
(86) Internationale Anmeldenummer: DE9902356
(87) Internationale Veröffentlichungsnummer: WO0007730

(56) Entgegenhaltungen:
- EP-A- 0 103 240
- US-A- 5 443 568
- PATENT ABSTRACTS OF JAPAN vol. 1995, no. 06, 31. Juli 1995 (1995-07-31) & JP 07 080334 A (N K K PLANT KENSETSU KK), 28. März 1995 (1995-03-28)

## Beschreibung

Die Erfindung betrifft ein Verfahren zum Betreiben des Luftkreislaufes und Fördern des Gutstromes im Gehäuse eines Hammerbrechers, der vorzugsweise Altmaterial zerkleinert. Die Erfindung betrifft ferner ein Gehäuse des Hammerbrechers zur Durchführung des Verfahrens.

Es ist allgemein bekannt, daß Hammerbrecher zum Zerkleinern von Schrott, wie Autokarosserien, von sogenannter weißer Ware sowie Elektronikschrott und dgl. verwendet werden.

Derartige Hammerbrecher bestehen im wesentlichen aus einem Gehäuse mit einem Guteinlaß, einem oberen und unteren Klassierrost, einem im Gehäuse drehbar gelagerten Rotor mit Werkzeugen wie Hämmern, der mit relativ hoher Umfangsgeschwindigkeit angetrieben wird. Der im Gehäuse umlaufende Rotor verleiht dem Hammerbrecher dadurch praktisch unerwünschte Eigenschaften eines Radialgebläses. Dabei wirken die Hämmer als Schaufeln, die die Umgebungsluft durch einen Teil der Rostöffnungen des unteren Klassierrostes ansaugen und durch die Rostöffnungen des oberen Klassierrostes ausblasen.

Im Gehäuseinneren wird durch diesen Effekt ein Überdruck gebildet, der sich gegenüber dem Atmosphärendruck auszugleichen versucht. Dadurch kommt es in der Umgebung des Hammerbrechers je nach der Beschaffenheit des zu zerkleinernden Gutes zu erheblichen Staubentwicklungen bzw. Umweltbelastungen.

Gemäß der DE 32 33 985 A1 wurde schon für mit Entstaubungsanlagen verbundene Hammerbrecher festgestellt, daß die Größe und Luftleistung der Entstaubungsanlage vielmehr von der Gebläsewirkung des Hammerrotors beeinflußt wird als von der eigentlich abzusaugenden Staubmenge.

Um die überdimensionierten Entstaubungsanlagen, die einen hohen Energieverbrauch erfordern und dazu noch sehr lärmintensiv und bauaufwendig sind, zu optimieren, wurde deshalb nach der DE 32 33 985 A1 vorgeschlagen, die nachteilige Gebläsewirkung des Hammerrotors durch eine Unterteilung des Gehäuses in mindestens zwei in Rotordrehrichtung hintereinander liegende Räume zu reduzieren.
Wenn dies auch eine wirksame Lösung schien, blieb der praktische Erfolg aus, da erkannt wurde, daß sich prinzipiell die beschriebene Gebläsewirkung nicht ausschalten läßt und es im großen und ganzen bei den kostenaufwendigen und umweltbelastenden überdimensionierten Entstaubungsanlagen blieb.

Gemäß der DE 35 17 579 C2 wird zwar die Möglichkeit eröffnet, mit geschlossenem oder geöffnetem Rost den Hammerbrecher zu betreiben, jedoch bietet diese Lehre keinen Ansatz, das eingangs dargestellte Problem zu lösen.

Auch der in Fig. 1 in der DE 37 44 241 C2 dargestellte Vorschlag eines Hammerbrechers mit Absaugung zeigt schon im Ansatz deutlich, daß die dortigen Druckverhältnisse und -zusammenhänge das aufgezeigte Problem nicht lösen können.
Weitere Untersuchungen, so z.B. aus der US 3,004,721 Lösungsansätze für die Beseitigung der dem einschlägigen Stand der Technik anhaftenden Mängel zu finden, blieben ohne Erfolg.

Nach der erfindungsgemäßen Aufgabe soll deshalb die an sich nachteilige Gebläsewirkung für den Betrieb des Hammerbrechers genutzt, das Gehäuse entsprechend gestaltet und der Aufwand für erforderliche Entstaubungsanlagen und Energie gesenkt werden.

Dabei soll das Verfahren zum Betreiben des Luftkreislaufes und Fördern des Gutstromes im Gehäuse eines Hammerbrechers während des Zerkleinerns von Altmaterial mit den Verfahrensschritten
- kontinuierliche Aufgabe des zu zerkleinernden Altmaterials über einen Guteinlaß im Gehäuse,
- Zerkleinern des Altmaterials mittels eines im Gehäuse drehend gelagerten, mit Werkzeugen bestückten und eine Ventilatorwirkung erzeugenden Rotors,
- Förderung des Gutstromes des zerkleinerten Altmaterials durch einen im oberen Gehäuse vorgesehenen Gutaustritt mit oberem Klassierrost sowie Förderung des Gutstromes des zerkleinerten Altmaterials durch einen im unteren Gehäuse vorgesehenen Gutaustritt mit unterem Klassierrost innerhalb eines internen Luftkreislaufes
gelöst werden, wobei erfindungsgemäß der infolge der Gebläsewirkung des Rotors erzeugte Luftstrom zusammen mit dem den oberen Klassierrost passierenden, klassierten Gutstrom des zerkleinerten Altmaterials durch eine Umlenkhaube umgelenkt und vertikal nach unten in einem vom Gehäuse abgegrenzten Kanal geführt, dieser Gutstrom im Bereich des unteren Klassierrostes mit dem hier klassierten Gutstrom des zerkleinerten Altmaterials vereinigt und dabei einerseits der Luftstrom durch den hier herrschenden Unterdruck im Kreislauf "unterer Klassierrost - Zerkleinerungsraum - oberer Klassierrost - Kanal" und so den Kreislauf wiederholend geführt und andererseits der vereinigte Gutstrom des zerkleinerten Altmaterials zu einer Einrichtung für die weitere Verarbeitung, Sortierung und/oder Förderung desselben geführt wird.

Für den Fall des Anschlusses einer Entstaubungsanlage kann diese nun in ihrer zu erzeugenden Luftleistung um den Anteil der schon zirkulierenden Umluft reduziert werden.

Vorteilhaft wird so auch durch die Verlegung des Anschlusses der Entstaubungsluft zum Ende des Kanals bzw. in den Bereich des unteren Klassierrostes eine bessere Sichtwirkung zur Reinigung des zerkleinerten Schwergutes, wie z.B. zerkleinerte Metallteile, aus dem Hammerbrecher über den Guteinlaß zugeführten Alt-Autokarosserien von dem zerkleinerten Leichtgut, wie z.B. Polstermaterialien (Shredderleichffraktion), erreicht.

Diese Sichtwirkung kann noch dadurch verstärkt werden, wenn die unter dem Bereich des unteren Klassierrostes vorgesehene Einrichtung zur weiteren Verarbeitung, Sortierung und/oder Förderung des zerkleinerten Altmaterials eine Stufe/Kaskade erhält, in welcher ein zusätzlicher Ventilator mit geringer Leistung Luft einbläst, womit die leichteren Bestandteile, wie z.B. die sogenannte Shredderleichtfraktion, noch sauberer von der Metallfraktion getrennt dem Entstaubungsschacht zugeführt werden.

Ein zusätzlicher Effekt ist erreichbar, wenn mit der Zugabe von feinverdüstem oder vernebelten Wasser während des Zerkleinerungsprozesses in den Umluftstrom bzw. in das Gehäuse mittels der Wassermoleküle bzw. der großen Oberfläche der Wasserteilchen dem aufgegebenen Altmaterial, wie z.B. Autokarosserien, bei der Zerkleinerung eine erhebliche Menge von Wärme entzogen wird. Dadurch kann die Gefahr von Verpuffungen und Bränden bzw. die Entstehung von verbrannten Kohlenwasserstoffen oder sogenanntem "blauen Rauch", wie häufig durch die im Altmaterial vorhandenen Treibstoffreste oder auch Ziehölreste verursacht, verringert werden.

Die Eindüsung des Wassernebels erfolgt zweckmäßigerweise durch Rohrleitungen in das Gehäuse oberhalb des Rotors. Die Wassernebelmenge pro Zeiteinheit kann einerseits in Abhängigkeit von der Materialmenge im Zerkleinerungsraum durch Messung der Stromaufnahme des Antriebsmotors für den Rotor und andererseits durch Messung der Temperaturdifferenz der Umluft im Vergleich zur Umgebungsluft reguliert zugeführt werden.

Im einzelnen ist die weitere verfahrensmäßige Ausbildung den Ansprüchen 2 bis 10 zu entnehmen.

Der verfahrensgemäßen Aufgabe zugeordnet soll ein Gehäuse eines Hammerbrechers, bestehend aus einem in einem Gehäuse drehend gelagerten, mit Werkzeugen bestückten Rotor, einem Guteinlaß, einem im oberen Gehäuse vorgesehenen Gutaustritt mit oberem Klassierrost und einem im unteren Gehäuse vorgesehenen Gutaustritt mit unterem Klassierrost, verwendet werden, bei dem erfindungsgemäß das Gehäuse eine Umlenkhaube nach dem oberen Klassierrost aufweist, dem sich ein Kanal anschließt, der zum Bereich des unteren Klassierrostes führt.

Die weitere Ausgestaltung des Gehäuses ist in den Merkmalen der Ansprüche 11 bis 18 dargestellt.

Die Erfindung wird an zwei Ausführungsbeispielen gemäß den Zeichnungen dargestellt. Es zeigen
- Fig. 1: den Schnitt durch ein erfindungsgemäß ausgeführtes Gehäuse eines Hammerbrechers ohne Anschluß für eine Entstaubungsanlage und
- Fig. 2: den Schnitt durch ein erfindungsgemäß ausgeführtes Gehäuse eines Hammerbrechers mit Entstaubungsschacht, der zu einer nicht dargestellten Entstaubungsanlage führt.

Entsprechend den Fig. 1 und 2 besteht ein Hammerbrecher aus einem Gehäuse 1 mit einem Guteinlaß 3, einem Gutaustritt mit oberem Klassierrost 4, einem Gutaustritt mit unterem Klassierrost 5 sowie einem im Gehäuse 1 drehend gelagerten, mit Werkzeugen bestückten Rotor 2. Der Rotor wird mit relativ hoher Umfangsgeschwindigkeit angetrieben und zerkleinert durch Zusammenwirken seiner Werkzeuge, wie z.B. Hämmer, mit einem feststehenden Werkzeug am Gehäuse 1, wie z.B. Amboß an dem oberen Klassierrost 4 (Fig. 1), das in einen Zerkleinerungsraum 7 über den Guteinlaß 3 aufgegebene Altgut, wie z.B. Schrott, Autokarosserien, sogenannte Weiße Ware und auch Elektronikschrott.

Der im Gehäuse 1 umlaufende Rotor 2 erzeugt durch die als Schaufeln wirkenden Werkzeuge wie bei einem Gebläse einen Luftstrom, der aus der Umgebungsluft durch die Öffnungen des unteren Klassierrostes 5 angesaugt und durch die Öffnungen des oberen Klassierrostes 4 ausgeblasen wird. Zugleich wird ein den oberen Klassierrost 4 passierender klassierter Gutstrom und ein den unteren Klassierrost 5 passierender klassierter Gutstrom erzeugt. Der Luftstrom und die Gutströme sind in den Zeichnungen mit nichtbezeichneten Pfeilen symbolisch dargestellt.

Wie eingangs schon beschrieben, herrschte bisher die Auffassung, die Gebläsewirkung des Rotors 2 durch eine Unterteilung des Gehäuses 1 und Absaugung der Entstaubungsluft an den jeweiligen Klassierrosten 4, 5 ausschalten bzw. reduzieren zu müssen.

Die Erfindung macht sich nun die zuvor ungewünschte Gebläsewirkung überraschend insofern zu nutze, indem der Luftstrom als Umluft wirksam eingesetzt wird und der Luftstrom zusammen mit dem den oberen Klassierrost 4 passierenden, klassierten Gutstrom des zerkleinerten Altmaterials durch eine bisher nicht übliche Umlenkhaube 8 umgelenkt und vertikal nach unten in einem vom Gehäuse 1 abgegrenzten Kanal 6 geführt, dieser Gutstrom im Bereich des unteren Klassierrostes 5 mit dem hier klassierten Gutstrom des zerkleinerten Altmaterials vereinigt und dabei einerseits der Luftstrom durch den dort herrschenden Unterdruck im Kreislauf "unterer Klassierrost 5 - Zerkleinerungsraum 7 - oberer Klassierrost 4 - Kanal 6" und so den vorbeschriebenen Kreislauf und die Gutströme wiederholend geführt sowie andererseits der vereinigte Gutstrom des zerkleinerten Altmaterials zu einer Einrichtung 11 für die weitere Verarbeitung, Sortierung und/oder Förderung desselben geführt wird.

In besonderen Fällen ist es erforderlich, dem Gehäuse 1 gemäß Fig. 2 eine Entstaubungsanlage zuzuschalten, insbesondere dann, wenn im Gehäuse 1 Überdruck vorherrscht und/oder eine wirksamere Trennung der sogenannten Shredderleichtfraktion von der Schwerfraktion (Fe) erfolgen muß. Hierzu wird nun energetisch günstig und bauaufwandsenkend eine um den Anteil der infolge der Gebläsewirkung vom Rotor 2 erzeugten Luftmenge reduzierte Entstaubungsluftrnenge im Bereich des unteren Klassierrostes 5 zugeschaltet und durch einen zum Kanal 6 parallel geführten Entstaubungsschacht 9 zusammen mit Teilen einer zerkleinerten Fraktion, in diesem Fall die Shredderleichtfraktion, zu der nicht dargestellten Entstaubungsanlage abgeführt. Ein Teil der beaufschlagten Entstaubungsluft kann auch für die Abführung von im Bereich des Guteinlasses 3 aus Feinpartikeln des aufzugebenden Altmaterials herrührendem Staub zu der Entstaubungsanlage verwendet werden, was in der Fig. 2 andeutungsweise dargestellt ist.

Eine besonders wirksame Abscheidung der Leichtfraktion wird erreicht, wenn der im Bereich des unteren Klassierrostes 5 zusammengeführte Gutstrom mit zusätzlicher Luft mittels eines Ventilators 10 über eine kaskadenartige Stufe 12 beaufschlagt wird.

Zusammengefaßt wird durch die Erfindung ein energetisch günstigerer und umweltfreundlicherer Betrieb bei gesenktem Bauaufwand des Hammerbrechers erzielt.

## Patentansprüche

1. Verfahren zum Betreiben des Luftkreislaufes und Fördern des Gutstromes im Gehäuse eines Hammerbrechers während des Zerkleinerns von Altmaterial mit den Verfahrensschritten
- kontinuierliche Aufgabe des zu zerkleinernden Altmaterials über einen Guteinlaß im Gehäuse,
- Zerkleinern des Altmaterials mittels eines im Gehäuse drehend gelagerten, mit Werkzeugen bestückten und eine Ventilatorwirkung erzeugenden Rotors,
- Förderung des Gutstromes des zerkleinerten Altmaterials durch einen im oberen Gehäuse vorgesehenen Gutaustritt mit oberem Klassierrost sowie Förderung des Gutstromes des zerkleinerten Altmaterials durch einen im unteren Gehäuse vorgesehenen Gutaustritt mit unterem Klassierrost innerhalb eines internen Luftkreislaufes,
wobei der infolge der Gebläsewirkung des Rotors 2 erzeugte Luftstrom zusammen mit dem den oberen Klassierrost (4) passierenden, klassierten Gutstrom des zerkleinerten Altmaterials durch eine Umlenkhaube (8) umgelenkt und vertikal nach unten in einem vom Gehäuse (1) abgegrenzten Kanal (6) geführt, dieser Gutstrom im Bereich des unteren Klassierrostes (5) mit dem hier klassierten Gutstrom des zerkleinerten Altmaterials vereinigt und dabei einerseits der Luftstrom durch den hier herrschenden Unterdruck im Kreislauf "unterer Klassierrost (5) - Zerkleinerungsraum (7) - oberer Klassierrost (4) - Kanal (6)" und so den Kreislauf wiederholend geführt und andererseits der vereinigte Gutstrom des zerkleinerten Altmaterials zu einer Einrichtung (11) für die weitere Verarbeitung, Sortierung und/oder Förderung desselben geführt wird.

2. Verfahren nach Anspruch 1, bei dem das Gehäuse mit einer Entstaubungsanlage in Verbindung steht, **dadurch gekennzeichnet, daß** eine um den Anteil der infolge der Gebläsewirkung vom Rotor (2) erzeugten Luftmenge reduzierte Entstaubungsluftmenge im Bereich des unteren Klassierrostes (5) zugeschaltet und durch einen zum Kanal (6) abgegrenzt vorgesehenen Entstaubungsschacht (9) zusammen mit Teilen einer zerkleinerten Fraktion zu der Entstaubungsanlage abgeführt wird.

3. Verfahren nach Anspruch 2, **dadurch gekennzeichnet, daß** ein Teil der beaufschlagten Entstaubungsluft im Bereich des Guteinlasses (3) zusammen mit Feinpartikeln des Altmaterials zu der Entstaubungsanlage abgeführt wird.

4. Verfahren nach einem der Ansprüche 1 bis 3, **dadurch gekennzeichnet, daß** der im Bereich des unteren Klassierrostes (5) zusammengeführte Gutstrom mit zusätzlicher Luft mittels eines Ventilators (10) über eine Kaskade (12) beaufschlagt wird und dabei leichte Fraktionsbestandteile des zerkleinerten Altmaterials über den Entstaubungsschacht (9) zur Entstaubungsanlage abgeführt werden.

5. Verfahren nach einem der Ansprüche 1 bis 4, **dadurch gekennzeichnet, daß** während des Zerkleinerungsprozesses fein verdüstes oder vernebeltes Wasser dem Umluftstrom wie dem Gehäuse (1) oder Zerkleinerungsraum (7) zugeführt, dabei dem aufgegebenen Altmaterial durch die Wassermoleküle bei dessen Zerkleinerung Wärme entzogen und/oder die Verpuffungs- oder Brandneigung sowie die Bildung von verbrannten Kohlenwasserstoffen reduziert wird.

6. Verfahren nach Anspruch 5, **dadurch gekennzeichnet, daß** fein verdüstes oder vernebeltes Wasser in der Dimension Menge pro Zeiteinheit in Abhängigkeit von der im Zerkleinerungsraum vorhandenen Materialmenge durch Messung der Stromaufnahme des Antriebsmotors für den Rotor oder durch Messung der Temperaturdifferenz der internen Umluft im Vergleich zur Umgebungsluft zugegeben und reguliert wird.

7. Verfahren nach einem der Ansprüche 1 bis 6, **gekennzeichnet durch** die Verwendung eines oberen Klassierrostes (4) mit schräg zur Rückwand des Gehäuses (1) gestellter Rostebene, wobei der Gutstrom zwischen senkrecht zur Schräglage gestellten Roststäben geführt wird.

8. Verfahren nach einem der Ansprüche 1 bis 6, **gekennzeichnet durch** die Verwendung eines oberen Klassierrostes (4) mit rechtwinklig zur Rückwand des Gehäuses (1) oder waagerecht gestellter Rostebene, wobei der Gutstrom zwischen schräg zur Waagerechten gestellten Roststäben geführt wird.

9. Verfahren nach einem der Ansprüche 1 bis 8, **gekennzeichnet durch** die Verwendung eines schwenkbeweglichen oberen Klassierrostes (4).

10. Verfahren nach einem der Ansprüche 1 bis 8, **gekennzeichnet durch** die Verwendung einer Steuerung zur Förderung der mit Umluft oder Entstaubungsluft beaufschlagten Gutströme in Abhängigkeit von der Zusammensetzung des Altmaterials, Zusammensetzung und Art des zerkleinerten Materials sowie der Menge, Leistung und/oder Druck der zu erzeugenden Umluft oder Entstaubungsluft.

11. Gehäuse eines Hammerbrechers zur Durchführung des Verfahrens, bestehend aus einem in einem Gehäuse drehend gelagerten, mit Werkzeugen bestückten Rotor, einem Guteinlaß (3), einem im oberen Gehäuse vorgesehenen Gutaustritt mit oberem Klassierrost (4) und einem im unteren Gehäuse vorgesehenen Gutaustritt mit unterem Klassierrost (5), **dadurch gekennzeichnet, daß** das Gehäuse (1) eine Umlenkhaube (8) nach dem oberen Klassierrost (4) aufweist, dem sich ein Kanal (6) anschließt, der zum Bereich des unteren Klassierrostes (5) führt.

12. Gehäuse nach Anspruch 11, **dadurch gekennzeichnet, daß** parallel zum Kanal (6) ein zu einer Entstaubungsanlage führender Entstaubungsschacht (9) vorgesehen ist, der sich im Bereich des unteren Klassierrostes (5) einen Teil des Luftstromes umlenkend an den Kanal (6) anschließt und mit der Entstaubungsluft Teile einer zerkleinerten Fraktion fördert.

13. Gehäuse nach Anspruch 12, **dadurch gekennzeichnet, daß** der Bereich der Umlenkung vom Kanal (6) zum Entstaubungsschacht (9) sowie Teile des Bereiches des unteren Klassierrostes (5) von einer Einrichtung (11) zur weiteren Sortierung des zerkleinerten Altmaterials ausgestaltet sind.

14. Gehäuse nach Anspruch 12, **dadurch gekennzeichnet, daß** der Einrichtung (11) ein Ventilator (10) zugeordnet ist, der im Zusammenspiel mit einer Stufe/Kaskade (12) im Boden der Einrichtung (11) einen Sichter zur wirksamen Abtrennung der leichten Fraktionsbestandteile des zerkleinerten Altmaterials und Abführung derselben über den Entstaubungsschacht (9) zur Entstaubungsanlage darstellt.

15. Gehäuse nach einem der Ansprüche 11 bis 14, **dadurch gekennzeichnet, daß** eine Schwenktür (13) vorgesehen ist.

16. Gehäuse nach einem der Ansprüche 11 bis 15, **dadurch gekennzeichnet, daß** der obere Klassierrost (4) schräg liegend den oberen Gutaustritt abdeckt, wobei die Roststäbe im Querschnitt gesehen senkrecht zur Ebene der Schräglage gestellt sind.

17. Gehäuse nach einem der Ansprüche 11 bis 15, **dadurch gekennzeichnet, daß** der obere Klassierrost (4) waagerecht liegend den oberen Gutaustritt abdeckt, wobei die Roststäbe im Querschnitt gesehen schräg zur Waagerechten gestellt sind.

18. Gehäuse nach einem der Ansprüche 16 oder 17, **gekennzeichnet durch** einen schwenkbeweglichen oberen Klassierrost (4), der zugleich ein Gegenwerkzeug zu den Werkzeugen des Rotors (2) sowie eine Schwenktür darstellt.

## Claims

1. A method of operating an air circulation and conveying the stream of material in the housing of a hammer mill during the pulverizing of old material, with the process steps
- continuous feed of the old material to be pulverized through a material inlet in the housing,
- pulverizing the old material by means of a rotor mounted so it can rotate in the housing, fitted with tools and producing a fan effect,
- conveying the stream of the old material to be pulverized through an outlet for material provided in the upper housing, with an upper classifying grating and conveying the stream of the pulverized old material through an outlet provided in the lower housing with a classifying grating within the internal air circulation,
whereby the stream of air created due to the fan effect of the rotor (2) together with the classified stream of pulverized old material passing through the upper classifying grating (4) is deflected by a deflection hood (8) and is guided vertically downward in a channel (6) bordered by a housing (1), this stream of material is combined with the stream of pulverized old material, which is already classified here, in the area of the lower classifying grating (5), and on the one hand, through the reduced pressure prevailing here, the stream of air is carried in a circulation consisting of "the lower classifying grating (5), the pulverizing space (7), the upper classifying grating (4), the channel (6)" and thus is circulated repeatedly, and on the other hand, the combined stream of the pulverized old material is sent to a device (11) for further processing, sorting and/or conveyance thereof.

2. The method according to Claim 1, wherein the housing is connected to a dust removal system, **characterized in that** a volume of dust removal air reduced by the volume of air produced due to the fan effect of the rotor (2) is turned on in the area of the lower classifying grating (5) and is removed through a dust removal shaft (9) provided and delimited from the channel (6) is removed together with parts of a pulverized fraction to the dust removal installation.

3. The method according to Claim 2, **characterized in that** a portion of the dust removal air which is supplied in the area of the material inlet (3) is removed together with fine particles of the old material to be sent to the dust removal installation.

4. The method according to one of Claims 1 through 3, **characterized in that** the stream of material which is brought together in the area of the lower classifying grating (5) is supplied with additional air by means of a fan (10) through a cascade (12), and light fraction components of the pulverized old material is removed to the dust removal installation through the dust removal shaft (9).

5. The method according to one of Claims 1 through 4, **characterized in that** during the pulverizing process, finely atomized or misted water is supplied to the circulating air stream as well as the housing (1) or the pulverizing space (7), thereby removing heat from the old material charged to the installation through the water molecules as the material is pulverized and/or reducing the propensity to explosions or fires and the formation of incinerated hydrocarbons.

6. The method according to Claim 5, **characterized in that** finely atomized or misted water is charged and regulated in the dimension of the amount per unit of time as a function of the quantity of material present in the pulverizing space by measuring the power consumption by the drive motor for the rotor or by measuring the temperature difference in the internal circulating air in comparison with the ambient air.

7. The method according to one of Claims 1 through 6, **characterized by** the use of an upper classifying grating (4) with a grating plane at an inclination to the rear wall of the housing (1), whereby the stream of material is passed between grating rods placed perpendicular to the inclined position.

8. The method according to one of Claims 1 through 6, **characterized by** the use of an upper classifying grating (4) with the grating plane placed perpendicular to the rear wall of the housing (1) or horizontally, whereby the stream of material is passed between grating rods placed at an inclination to the horizontal.

9. The method according to one of Claims 1 through 8, **characterized by** the use of a swiveling upper classifying grating (4).

10. The method according to one of Claims 1 through 8, **characterized by** the use of a control to convey the streams of material supplied with circulating air or dust removal air as a function of the composition of the old material, the composition and type of pulverized material and the amount, output and/or pressure of the circulating air or dust removal air to be generated.

11. A housing of a hammer mill for carrying out the process, consisting of a rotor fitted with tools and mounted so it can rotate in a housing, an inlet (3) for the material, an outlet for the material provided in the upper housing with an upper classifying grating (4) and an outlet for the material provided in the lower housing with a lower classifying grating (5), **characterized in that** the housing (1) has a deflector hood (8) after the upper classifying grating (4), connected to a channel (6) which leads to the area of the lower classifying grating (5).

12. The housing according to Claim 11, **characterized in that** a dust removal shaft (9) is provided in parallel with the channel (6) and leading to a dust removal installation and is connected in the area of the lower classifying grating (5), diverting a portion of the air stream to the channel (6) and conveying portions of a pulverized fraction with the dust removal air.

13. The housing according to Claim 12, **characterized in that** the area of the deflection from the channel (6) to the dust removal shaft (9) and parts of the area of the lower classifying grating (5) of a device (11) are designed for further sorting of the pulverized old material.

14. The housing according to Claim 12, **characterized in that** the device (11) is provided with a fan (10) which in interaction with a step/cascade (12) in the bottom of the device (11) forms an air classifier for effective separation of the light fraction constituents of the pulverized old material and removal of same through the dust removal shaft (9) to the dust removal installation.

15. The housing according to one of Claims 11 through 14, **characterized in that** a swiveling door (13) is provided.

16. The housing according to one of Claims 11 through 15, **characterized in that** the upper classifying grating (4) is positioned at an inclination and covers the upper material outlet, whereby the rods of the grating are positioned perpendicular to the plane of the inclined position as seen in cross section.

17. The housing according to one of Claims 11 through 15, **characterized in that** the upper classifying grating (4) is positioned horizontally and covers the upper material outlet, whereby the rods of the grating are positioned at an inclination to the horizontal as seen in cross section.

18. The housing according to one of Claims 16 of 17, **characterized by** a swiveling upper classifying grating (4) which is a mating tool to the tools of the rotor (2) and a swiveling door at the same time.

## Revendications

1. Procédé pour exploiter le circuit d'air et transporter le flux de matériau dans le boîtier d'un concasseur à marteaux pendant le broyage de vieux matériau avec les étapes de procédé suivantes
- chargement continu du vieux matériau au moyen d'une entrée de matériau dans le boîtier,
- broyage du vieux matériau au moyen d'un rotor logé de façon pivotante dans le boîtier, équipé d'outils et générant un effet de ventilateur,
- transport du flux du vieux matériau broyé par une sortie prévue dans le boîtier supérieur avec une grille de triage supérieure et transport du flux du vieux matériau broyé par une sortie prévue dans le boîtier inférieur avec une grille de triage inférieure à l'intérieur d'un circuit d'air interne,
le courant d'air généré en raison de l'effet de soufflerie du rotor 2 étant dévié par un capot de déviation (8) conjointement avec le flux de vieux matériau broyé, trié et traversant la grille de triage (4) supérieure, et étant guidé verticalement vers le bas dans un canal (6) délimité par le boîtier (1), ce flux de produit étant réuni dans la zone de la grille de triage (5) inférieure avec le flux trié ici du vieux matériau broyé et le courant d'air étant d'une part guidé en raison de la dépression régnant ici dans le circuit "grille de triage (5) inférieure - espace de broyage (7) - grille de triage (4) supérieure - canal (6)" et en répétant ainsi le circuit et d'autre part le flux réuni du vieux matériau broyé étant guidé vers un dispositif (11) pour le traitement ultérieur, le triage et/ou le transport.

2. Procédé selon la revendication 1, avec lequel le boîtier est en liaison avec une installation de dépoussiérage, **caractérisé en ce qu'**une quantité d'air de dépoussiérage réduite de la partie de la quantité d'air générée par le rotor (2) du fait de l'effet de soufflerie étant amenée dans la zone de la grille de triage (5) inférieure et évacuée par un puits de dépoussiérage (9) prévu de façon délimitée par rapport au canal (6) conjointement avec des parties d'une fraction broyée vers l'installation de dépoussiérage.

3. Procédé selon la revendication 2, **caractérisé en ce qu'**une partie de l'air de dépoussiérage chargé est évacuée dans la zone de l'entrée de matériau (3) conjointement avec des particules fines du vieux matériau vers l'installation de dépoussiérage.

4. Procédé selon l'une quelconque des revendications 1 à 3, **caractérisé en ce que** le flux de produit rassemblé dans la zone de la grille de triage (5) inférieure est alimenté avec de l'air supplémentaire au moyen d'un ventilateur (10) par l'intermédiaire d'une cascade (12) et de légers composants de fraction du vieux matériau broyé sont alors évacués par le puits de dépoussiérage (9) vers l'installation de dépoussiérage.

5. Procédé selon l'une quelconque des revendications 1 à 4, **caractérisé en ce que** de l'eau finement atomisée ou vaporisée pendant le processus de broyage est amenée à l'air de circulation de même qu'au boîtier (1) ou à l'espace de broyage (7), la chaleur étant alors enlevée du vieux matériau chargé par les molécules d'eau lors de son broyage et/ou la tendance à la déflagration ou à la combustion ainsi que la formation d'hydrocarbures brûlés étant réduite.

6. Procédé selon la revendication 5, **caractérisé en ce que** de l'eau finement atomisée ou vaporisée est ajoutée et régulée dans la dimension quantité par unité de temps en fonction de la quantité de matériau présent dans l'espace de broyage par la mesure de la consommation de courant du moteur d'entraînement pour le rotor ou par la mesure de la différence de température entre l'air recirculé interne et l'air ambiant.

7. Procédé selon l'une quelconque des revendications 1 à 6, **caractérisé par** l'utilisation d'une grille de triage (4) supérieure avec un plan de grille posé de façon inclinée par rapport à la paroi arrière du boîtier (1), le flux de produit étant guidé entre des barreaux de grille posés perpendiculairement à la position inclinée.

8. Procédé selon l'une quelconque des revendications 1 à 6, **caractérisé par** l'utilisation d'une grille de triage (4) supérieure avec un plan de grille placé perpendiculairement à la paroi arrière du boîtier (1) ou horizontalement, le flux de produit étant guidé entre des barreaux de grille placés en biais par rapport à l'horizontale.

9. Procédé selon l'une quelconque des revendications 1 à 8, **caractérisé par** l'utilisation d'une grille de triage (4) supérieure pivotante.

10. Procédé selon l'une quelconque des revendications 1 à 8, **caractérisé par** l'utilisation d'une commande pour le transport des flux de produit chargés avec de l'air recirculé ou de l'air de dépoussiérage en fonction de la composition du vieux matériau, de la composition et de la nature du matériau broyé ainsi que de la quantité, de la puissance et/ou de la pression de l'air recirculé à générer ou de l'air de dépoussiérage.

11. Boîtier d'un concasseur à marteaux pour l'application du procédé, comprenant un rotor logé de façon pivotante dans le boîtier et équipé d'outils, une entrée de produit (3), une sortie de produit prévue dans le boîtier supérieur avec une grille de triage (4) supérieure et une sortie de produit prévue dans le boîtier inférieur avec une grille de triage (5) inférieure, **caractérisé en ce que** le boîtier (1) présente un capot de déviation (8) après la grille de triage (4) supérieure, qui est suivie d'un canal (6) allant vers la zone de la grille de triage (5) inférieure.

12. Boîtier selon la revendication 11, **caractérisé en ce qu'**il est prévu parallèlement au canal (6) un puits de dépoussiérage (9) allant vers une installation de dépoussiérage, qui fait suite au canal (6) dans la zone de la grille de triage (5) inférieure en déviant une partie du courant d'air et transporte des parties d'une fraction broyée avec l'air de dépoussiérage.

13. Boîtier selon la revendication 12, **caractérisé en ce que** la zone de la déviation allant du canal (5) au puits de dépoussiérage (9) ainsi que des parties de la zone de la grille de triage (5) inférieure d'un dispositif (11) pour le tri ultérieur du vieux matériau broyé sont aménagées.

14. Boîtier selon la revendication 12, **caractérisé en ce qu'**au dispositif (11) est attribué un ventilateur (10) qui représente dans l'action conjuguée avec un étage/cascade (12) disposé dans le fond du dispositif (11) un séparateur à air pour la séparation efficace des parties légères de fraction du matériau broyé et l'évacuation de celles-ci par le puits de dépoussiérage (9) vers l'installation de dépoussiérage.

15. Boîtier selon l'une quelconque des revendications 11 à 14, **caractérisé en ce qu'**il est prévu une porte pivotante (13).

16. Boîtier selon l'une quelconque des revendications 11 à 15, **caractérisé en ce que** la grille de triage (4) supérieure recouvre en position inclinée la sortie de produit supérieure, les barreaux de grille étant posés, vus en coupe, perpendiculairement au plan de la position inclinée.

17. Boîtier selon l'une quelconque des revendications 11 à 15, **caractérisé en ce que** la grille de triage (4) supérieure recouvre en position horizontale la sortie de produit supérieure, les barreaux de grille étant placés, vus en coupe, de façon inclinée par rapport à l'horizontale.

18. Boîtier selon l'une quelconque des revendications 16 ou 17, **caractérisé par** une grille de triage (4) supérieure pivotante, qui représente en même temps un contre-outil par rapport aux outils du rotor (2) et une porte pivotante.
